# FASCICULE DE BREVET EUROPEEN

(11) **EP 2 204 500 B1**
(45) Date de publication et mention de la délivrance du brevet: **24.08.2016**
(21) Numéro de dépôt: 09180862.6
(22) Date de dépôt: 29.12.2009
(51) Int. Cl.: E02D 7/16, E02D 13/04, E02D 17/13, E21B 19/083

(54) **Machine d'excavation à kelly pivotable**
Aushubmaschine mit schwenkbarem Kellygestänge
Excavator with pivoting kelly

(30) Priorité: 30.12.2008 FR 0859115
(43) Date de publication de la demande: 07.07.2010
(73) Titulaire: Soletanche Freyssinet, 92500 Rueil Malmaison (FR)
(72) Inventeur: Chagnot, Philippe, 92500, Rueil Malmaison (FR); Pivert, Laurent, 92500, Rueil Malmaison (FR)
(74) Mandataire: Balesta, Pierre

(56) Documents cités:
- WO-A1-2006/041154
- FR-A- 2 888 859
- JP-A- 7 082 743
- JP-A- H02 261 189
- JP-A- H10 317 868
- JP-A- 2003 013 449
- US-A1- 2008 044 236

## Description

La présente invention concerne le domaine de l'excavation de sol et notamment la technologie consistant à mélanger in situ le sol excavé avec un liant. La présente invention ne concerne donc pas le domaine des machines pour l'enfoncement de pieux du type illustré dans JP 2003-013449.

La présente invention concerne plus particulièrement une machine d'excavation comportant :
- un mât ayant une direction longitudinale,
- une barre qui présente une première extrémité munie d'un outil d'excavation,
- un chariot mobile selon la direction longitudinale du mât et comprenant un premier organe de maintien pour maintenir la barre par rapport au chariot, ledit chariot étant apte à déplacer la barre selon la direction longitudinale du mât.

Un exemple particulier d'une telle machine est déjà connu et notamment représenté sur la figure 1 de FR 2 888 859.

Cette machine permet notamment de mettre en oeuvre la technique du « soil-mixing » qui consiste à exécuter des panneaux successifs en mélangeant in situ le sol découpé de la tranchée avec du ciment ou plus généralement un liant, le mélange sol/liant formant la paroi. Cette technique est particulièrement utilisée pour la réalisation de murs de soutènement ou d'écrans d'étanchéité.

Cette machine peut également réaliser des parois enterrées dans le sol du type parois moulées. Cela consiste à réaliser successivement dans le sol, à l'aide d'une telle machine d'excavation, des portions de tranchée et de remplir la tranchée ainsi réalisée avec un ciment ou un béton.

Pour réaliser les portions de tranchée, le chariot coulisse le long du mât depuis son extrémité supérieure jusqu'à son extrémité inférieure. Autrement dit, la course du chariot correspond sensiblement à la longueur, ou hauteur, du mât. Dans la mesure où la barre, le plus souvent appelée « kelly » par l'homme de l'art, est maintenue au chariot, on comprend que la course du kelly est également sensiblement égale à la hauteur du mât. Il s'ensuit donc que cette machine est apte à réaliser des portions de tranchée dont la profondeur est au mieux égale à la hauteur du mât.

En d'autres termes, la profondeur d'excavation de cette machine est limitée par la hauteur du mât. Cela présente un inconvénient car, en pratique, la longueur des mâts des machines d'excavation est limitée à environ 20 mètres alors que l'on souhaite parfois pouvoir atteindre des profondeurs d'excavation bien supérieures. Tel est le cas aussi dans le document JP- 10317868-A.

Il est connu qu'une solution à ce problème est d'utiliser une barre, ou kelly, dont la longueur est supérieure à la longueur du mât. On citera JP- (O)-22611839-A qui divulgue le préamblule de la revendication 1.

Cette solution, d'apparence simple, est difficile à mettre en oeuvre car il est actuellement difficile de lever la barre pour la monter sur le mât, ce dernier étant positionné en position verticale et pouvant mesurer jusqu'à une trentaine de mètres.

Plus généralement se pose le problème du montage de la barre au mât, quelle que soit la longueur de la barre. En effet, il est actuellement nécessaire d'utiliser des moyens de levage extérieurs afin de monter la barre sur le mât. Qui plus est, le raccordement des flexibles hydrauliques pour alimenter les moteurs de l'outil d'excavation est difficile et dangereux à effectuer car les opérateurs doivent intervenir en hauteur.

Un but de l'invention est de fournir une machine d'excavation permettant de lever aisément la barre lorsqu'elle est plus longue que le mât.

L'invention atteint son but avec une machine telle que définie à la revendication 1.

Grâce à l'invention, on comprend que la levée de la barre peut se faire de la façon suivante : partant d'une position où la barre est posée au sol en étant sensiblement horizontale, c'est-à-dire sensiblement perpendiculaire au mât, on engage la barre opposée à la première extrémité dans le premier organe de maintien, puis on verrouille le premier organe de maintien avant d'amener le chariot, solidaire de la barre, vers une extrémité supérieure du mât.

Comme le premier organe de maintien est rotatif par rapport au chariot, on comprend que la levée de la barre s'accompagne du redressement de la barre par pivotement vers une position sensiblement verticale. De préférence, la barre pivote naturellement par rapport au chariot lors du déplacement de ce dernier, en raison de la force de gravité agissant sur ladite barre.

La machine d'excavation permet la mise en oeuvre d'autres procédés de levée de la barre, dont certains seront définis ci-après, précisément lorsque la barre est plus longue que le mât.

Le premier organe de maintien est apte à pivoter autour d'un axe de rotation orthogonal à la direction longitudinale du mât, grâce à quoi la rotation de la barre lors de sa levée se fait dans un plan sensiblement vertical.

Selon un mode préféré de réalisation, l'axe de rotation est orthogonal à un plan d'excavation. Ce plan d'excavation est défini comme étant le plan sensiblement vertical dans lequel s'étend la portion de tranchée excavée par l'outil d'excavation.

La barre est apte à coulisser dans le premier organe de maintien lorsque ce dernier est en position déverrouillée.

Il est donc compréhensible que l'on peut réaliser une levée de la barre en déplaçant la machine vers la première extrémité de la barre, cette dernière étant maintenue au sol, de sorte que le la barre se redresse en coulissant dans le premier organe de maintien, ce dernier pivotant naturellement pendant le déplacement du chariot vers l'extrémité supérieure du mât.

Par ailleurs, on comprend que le second organe de maintien permet avantageusement de bloquer la barre par rapport au mât lorsque le premier organe de maintien est déverrouillé, par exemple lors du déplacement de ce dernier le long du mât.

En pratique, le second organe de maintien est utilisé après que la barre a été amenée en position verticale, c'est-à-dire que l'on engage la barre dans le second organe de maintien lorsqu'elle est en position verticale.

De manière préférentielle, à l'instar du premier organe de maintien, la barre est apte à coulisser dans le second organe de maintien lorsque ce dernier est en position déverrouillée.
Il s'ensuit que les premier et second organes de maintien constituent également des moyens de guidage en translation verticale pour la barre.

Avantageusement, l'outil d'excavation comporte au moins un moteur hydraulique et la machine comporte en outre au moins une première conduite hydraulique reliant le chariot et le moteur hydraulique via une seconde extrémité de la barre opposée à la première extrémité, tout en passant à l'intérieur de la barre, ainsi qu'au moins une deuxième conduite hydraulique reliant le chariot et un raccord hydraulique fixé sensiblement à mi-longueur du mât, ledit raccord étant quant à lui destiné à être relié à une source d'énergie hydraulique pour l'alimentation du moteur hydraulique.

On comprend que les première et deuxième conduites hydrauliques permettent l'alimentation du moteur hydraulique en énergie hydraulique : l'énergie hydraulique est en effet envoyée au moteur par la source d'énergie successivement par l'intermédiaire du raccord hydraulique, de la deuxième conduite hydraulique et de la première conduite hydraulique.

Un circuit hydraulique de retour, connu par ailleurs, est de préférence également prévu.

Par suite, la deuxième conduite hydraulique doit être suffisamment longue pour que le chariot demeure connecté au raccord hydraulique quelle que soit la position du chariot le long du mât.

En outre, la première conduite hydraulique doit être suffisamment longue pour que le chariot reste relié à la seconde extrémité de la barre pendant la levée de cette dernière et, bien évidemment, lorsque la barre a atteint sa position verticale.

Le fait que le raccord soit disposé à mi-longueur du mât permet de minimiser la longueur de la deuxième conduite hydraulique.

Selon un aspect particulièrement avantageux de l'invention, les conduites hydrauliques peuvent être connectées pendant que la barre est dans sa position descendue sensiblement perpendiculaire au mât. Dans cette position, le montage des conduites hydrauliques est beaucoup plus aisé que dans l'art antérieur où les opérateurs devaient intervenir en hauteur.

De manière préférentielle, l'outil d'excavation est une fraise pour mélange de sol. Autrement dit, l'outil d'excavation permet à la fois l'excavation et le mélange de sol avec un liant pouvant être acheminé dans la tranchée via un tube s'étendant dans la barre.

Ainsi, la machine d'excavation selon l'invention est préférentiellement une machine de type « soil-mixing ».

La présente invention concerne en outre un premier procédé de levée d'une barre d'une machine d'excavation selon l'invention, ladite barre présentant une longueur sensiblement plus grande que la longueur du mât, procédé dans lequel, partant d'une position dans laquelle la barre est quasiment perpendiculaire au mât, l'outil d'excavation étant posé au sol, la barre est amenée dans une position sensiblement parallèle au mât en déplaçant le chassis mobile de la machine d'excavation vers l'outil d'excavation, l'outil d'excavation demeurant immobile, pendant que le premier organe de maintien est dans l'état déverrouillé.

Le premier procédé de l'invention comporte en outre une étape lors de laquelle la première extrémité de la barre vient s'engager dans le second organe de maintien après que le chariot est arrivé à la seconde extrémité du mât.

Au fur et à mesure que le châssis mobile de la machine se rapproche de l'outil d'excavation, la barre se redresse en pivotant depuis sa position sensiblement horizontale. Simultanément, le chariot se déplace, naturellement ou par une action mécanique, vers la seconde extrémité du mât. Dans ce procédé, on comprend que la barre se redresse tout en coulissant dans le premier organe de maintien.

La présente invention concerne en outre un second procédé de levée d'une barre d'une machine d'excavation selon l'invention, ladite barre présentant là encore une longueur sensiblement plus grande que la longueur du mât, procédé dans lequel, partant d'une position dans laquelle la barre est quasiment perpendiculaire au mât, la barre est amenée dans une position sensiblement parallèle au mât en déplaçant le chariot depuis une première extrémité du mât vers une seconde extrémité du mât opposée à la première extrémité, la barre étant bloquée par rapport au premier organe de maintien.

Au cours de ce second procédé de levée, la barre est maintenue bloquée par rapport au premier organe de maintien. Le chariot doit donc être solidarisé à la barre à une distance de la première extrémité de la barre qui soit au plus égale à la hauteur du mât.

Pour bloquer la barre par rapport au premier organe de maintien, on fait en sorte que ce dernier soit dans l'état verrouillé lors du déplacement du chariot.

De manière avantageuse, le second procédé défini ci-dessus comporte en outre une étape au cours de laquelle la première extrémité de la barre vient s'engager dans le deuxième organe de maintien après que le chariot est arrivé à la seconde extrémité du mât.

On comprend donc que la barre, à l'issue des procédés de levée précités, est apte à être maintenue, déplacée et guidée en translation le long du mât grâce aux premier et second organes de maintien.

L'invention concerne enfin un procédé d'excavation dans lequel on fournit une machine d'excavation selon l'invention, ladite machine comprenant une barre sensiblement plus longue que le mât, ledit procédé comportant successivement :
- une étape de levée dans laquelle la barre est amenée dans une position sensiblement parallèle au mât,
- une étape dans laquelle le chariot est positionné à la seconde extrémité du mât,
- une première étape d'enfoncement de l'outil d'excavation dans le sol au cours de laquelle on verrouille le premier organe de maintien si tel n'est pas déjà le cas, on déplace le chariot verrouillé à la barre vers la première extrémité du mât, de façon à amener l'outil d'excavation dans une première position d'enfoncement,
- une étape dans laquelle le chariot est positionné à la seconde extrémité du mât après que le premier organe de maintien a été mis dans l'état déverrouillé, l'outil d'excavation restant dans sa première position d'enfoncement, et
- une seconde étape d'enfoncement de l'outil d'excavation, analogue à la première étape d'enfoncement, de façon à
- amener l'outil d'excavation dans une seconde position d'enfoncement.

Selon l'invention, le mât présente une première extrémité qui porte un second organe de maintien apte à recevoir et maintenir la barre par rapport au mât, ledit second organe de maintien présentant un état verrouillé dans lequel la barre est bloquée par rapport au mât et un état déverrouillé dans lequel la barre est libre de se déplacer par rapport au mât. Selon l'invention, la première extrémité de la barre est engagée dans le deuxième organe de maintien à la fin de l'étape de levée, tandis que pendant la première étape d'enfoncement, le second organe de maintien est dans l'état déverrouillé, et, à la fin de la première étape d'enfoncement, on réalise une étape de verrouillage du second organe de maintien afin de bloquer la barre par rapport au mât.

Il s'ensuit qu'à l'issue de l'étape de levée, la barre est parfaitement maintenue par le mât, grâce aux premier et second organes de maintien.

Ainsi, grâce à l'invention, l'outil d'excavation est amené dans sa position d'enfoncement maximale, à savoir la deuxième position d'enfoncement, en deux fois. L'outil d'excavation est en effet tout d'abord amené dans sa première position d'enfoncement avant d'être amené dans sa seconde position d'enfoncement correspondant à la profondeur d'enfoncement maximale. Grâce à ce procédé avantageux, la profondeur d'enfoncement totale de l'outil d'excavation n'est pas donc pas limitée à la longueur du mât.

Sans sortir du cadre de la présente invention, on peut également prévoir de réaliser l'enfoncement de l'outil d'excavation en un nombre d'étapes d'enfoncement supérieur à deux, notamment lorsque la longueur de la barre est très supérieure à celle du mât.
De préférence, ce procédé comporte en outre une étape de remontée de l'outil d'excavation, qui est réalisée après la seconde étape d'enfoncement, afin de sortir l'outil d'excavation de la tranchée venant d'être excavée. Cette étape de remontée se fait avantageusement en au moins deux étapes.

L'invention sera mieux comprise et ses avantages apparaîtront mieux à la lecture de la description détaillée qui suit, de modes de réalisation représentés à titre d'exemples non limitatifs. La description se réfère aux dessins, sur lesquels :
- la figure **1** représente une machine d'excavation selon l'invention, la barre étant dans sa position descendue, sensiblement orthogonale au mât; la figure **2** est une vue de détail de la figure **1**, montrant les premier et second organes de maintien;
- la figure **3** représente la machine d'excavation de la figure **1** lorsque le chariot se déplace vers la seconde extrémité du mât, le chariot étant à la mi-longueur du mât ;
- la figure **4** est une vue de détail de la figure **3** représentant le premier organe de maintien ;
- la figure **5** représente la machine d'excavation de la figure **1** lorsque la barre est en position levée, parallèle au mât, le chariot étant positionné à la seconde extrémité du mât ;
- la figure **6** est une vue de détail de la figure **5**, montrant le premier organe de maintien ;
- la figure **7** est une vue de détail de la première extrémité du mât montrant le premier organe de maintien en position déverrouillé et le second organe de maintien en position verrouillée, le chariot étant positionné à cette première extrémité du mât ;
- la figure **8** est une vue de détail de la première extrémité du mât montrant les premier et second organes de maintien ; et
- les figures **9** à **12** illustrent les étapes du procédé d'excavation selon l'invention.

La machine d'excavation **10** représentée sur la figure **1** comprend un châssis mobile **12** sur lequel est monté un mât **14** ayant une direction longitudinale, ce dernier étant en l'espèce vertical. La machine d'excavation **10** comporte en outre un chariot **16** mobile selon la direction longitudinale du mât, pouvant se déplacer, en l'espèce verticalement, entre une première extrémité **14a** du mât, son extrémité inférieure, et une seconde extrémité **14b** du mât, son extrémité supérieure.

De manière connue en soi, le chariot **16** est destiné à déplacer verticalement une barre **18** dont une première extrémité **18a** est munie d'un outil d'excavation **20.** Les moyens utilisés pour déplacer le chariot **16** le long du mât étant bien connus de l'homme de l'art, ils ne sont pas décrits ici.

Cette barre **18** est communément appelée « kelly » par l'homme de l'art de sorte que dans la suite de la description on utilisera barre ou kelly pour designer cet élément.

L'outil d'excavation **20** est ici constitué par une fraise pour mélange de sol de type en soi connu. Plus précisément, l'outil d'excavation comporte deux outils rotatifs **20a, 20b** prévus pour tourner autour d'axes parallèles horizontaux lors des opérations d'excavation. Ces outils rotatifs **20a, 20b,** actionnés par des moteurs hydrauliques **22, 24,** permettent à la fois la découpe du sol pour réaliser une portion de tranchée sensiblement verticale, correspondant à la paroi à réaliser, et le mélange du sol découpé avec du liant ou du ciment.

Lors du fonctionnement de la machine d'excavation **10,** le kelly **18** s'étend verticalement, de manière sensiblement parallèle au mât **14,** comme cela est représenté sur la figure **5****.**

Comme on l'a déjà mentionné ci-dessus, le chariot **16** est apte à déplacer le kelly selon la direction longitudinale du mât **14.** Pour ce faire, le chariot **16** comprend un premier organe de maintien **26** pour maintenir le kelly **18** par rapport au chariot **16.** En d'autres termes, le premier organe de maintien **26** permet de solidariser le kelly **18** au chariot **16,** ce dernier pouvant alors exercer une poussée verticale descendante sur le kelly **18** afin d'enfoncer l'outil d'excavation **20** dans le sol en vue de réaliser la portion de tranchée.

On va maintenant s'intéresser plus en détail à l'opération de levée du kelly **18,** opération qui consiste à amener le kelly, depuis une position descendue, sensiblement horizontale, dans laquelle le kelly est sensiblement orthogonal au mât **14** (figure **1**), vers une position levée dans laquelle le kelly est parallèle au mât (figure **5**).

Il faut aussi préciser que le kelly **18** présente une longueur supérieure à celle du mât **14,** en l'espèce dans l'exemple représenté ici la longueur du kelly **18** est environ 30% plus grande que le mât **14.**

Conformément à l'invention, le premier organe de maintien **26** est rotatif par rapport au chariot **16.** Dans l'exemple représenté ici, le premier organe de maintien **26** peut tourner librement par rapport au chariot **16.**

Plus précisément, le premier organe de maintien est apte à pivoter autour d'un axe de rotation **A** qui est orthogonal à la direction longitudinale du mât **14**. Cet axe **A,** mieux visible sur les figures **2****,** **4** et **6****,** est par ailleurs orthogonal à un plan d'excavation **P**, correspondant au plan vertical dans lequel s'étend la portion de tranchée excavée par l'outil d'excavation **20.**

Qui plus est, de manière avantageuse, le premier organe de maintien **26** présente un état verrouillé, représenté sur la figure **2****,** dans lequel la barre **18** est bloquée en translation par rapport au chariot **16,** et un état déverrouillé dans lequel la barre **18** est libre de se déplacer en translation par rapport au chariot **16,** représenté sur la figure **7****.** En l'espèce, le kelly **18** est apte à coulisser dans le premier organe de maintien lorsque ce dernier est en position déverrouillée. On comprend ainsi que dans l'état déverrouillé, le chariot **16** est également libre de se déplacer selon la direction longitudinale de la barre **18**.

Pour réaliser le blocage en translation du kelly **18** par rapport au chariot **16,** le premier organe de maintien comporte des doigts **28,30** actionnables par des vérins **32,34.** Ces doigts **28,30** peuvent pivoter pour venir se loger transversalement dans des orifices **36** ménagés le long des bords longitudinaux du kelly **18.** On comprend donc que dans l'état verrouillé, les doigts **28,30** sont introduits dans les orifices **36,** grâce à quoi le kelly **18** est bloqué en translation, tandis que dans l'état déverrouillé, les doigts **28,30** sont rétractés hors des orifices de sorte qu'ils ne s'opposent pas au déplacement en translation du kelly **18** par rapport au chariot **16**.

En outre, le premier organe de maintien **26** comporte un pont de maintien **38** muni d'au moins un rouleau **40,** s'étendant transversalement par rapport à la direction longitudinale de la barre, afin d'éviter que le kelly **18** ne se désengage du premier organe de maintien **26.** Selon une variante, on remplace le rouleau **40** par une plaque d'usure.

Selon un autre aspect avantageux de l'invention, la première extrémité **14a** du mât **14** porte un second organe de maintien **42**, visible sur les figures **2** et **7****,** qui est apte à recevoir et maintenir le kelly **18** par rapport au mât **14,** après que le kelly **18** a été amené en position verticale.

Le second organe de maintien **42** est solidaire du mât et ne tourne pas, contrairement au premier organe de maintien **26.**

De plus, à l'instar du premier organe de maintien **26,** le second organe de maintien **42** présente un état verrouillé (figure **7**) dans lequel la barre **18** est bloquée par rapport au mât **14** et un état déverrouillé dans lequel la barre **18** est libre de se déplacer par rapport au mât **14.** Plus précisément, lorsque le second organe de maintien est en position déverrouillé, la barre **18** est libre de coulisser, verticalement, dans ce dernier.

Le second organe de maintien **42** comporte aussi des doigts **44,46** pour venir coopérer avec les orifices **36** précités, de manière à pouvoir bloquer le kelly **18** par rapport au mât **14.**

En outre, le second organe de maintien **42** comporte un pont amovible **48** permettant d'ouvrir le second organe de maintien pour y loger la barre **18.**

Ceci étant précisé, on va maintenant décrire plus en détail un procédé de levée de la barre **18** de la machine d'excavation, conforme à l'invention, à l'aide des figures **1** à **6****.**

Comme on l'a déjà évoqué, la barre **18** présente une longueur supérieure à celle du mât **14.**

Pour débuter, comme cela est illustré sur la figure **1****,** on part généralement d'une position dans laquelle la barre **18** est quasiment perpendiculaire au mât **14**, l'outil d'excavation **20** étant posé au sol.

Comme on le voit sur les figures **1** et **2****,** la barre **18** est tout d'abord engagée dans le premier organe de maintien **26,** de telle manière que la distance entre le chariot **16** et l'outil d'excavation **20** soit au plus égale à la hauteur du mât **14,** le premier organe de maintien **26** étant alors déverrouillé.

Ensuite, on bloque la barre **18** par rapport au premier organe de maintien **26,** de préférence en verrouillant le premier organe de maintien **26.**

Puis, on déplace le chariot **16** vers la seconde extrémité **14b** (l'extrémité supérieure) du mât **14,** comme cela est représenté sur la figure **3****.**

Du fait de l'action de la pesanteur sur la portion de barre **18** comprise entre le premier organe de maintien **26** et l'outil d'excavation **20,** la barre **18** tend à pivoter autour de l'axe de rotation **A** lors du déplacement du chariot **16** dans un sens dans lequel l'outil d'excavation se rapproche de la première extrémité **14a** du mât **14.** Sur la figure **4****,** détaillant le premier organe de maintien **26**, on voit que le kelly **18** a pivoté dans le sens horaire.

Enfin, lorsque le chariot **16** est à l'extrémité supérieure **14b** du mât **14,** le kelly **18** se trouve alors suspendu verticalement au premier organe de maintien **26,** comme on le voit sur la figure **5****.** En d'autres termes, le kelly **18** se trouve alors dans sa position levée.

Pour améliorer le maintien du kelly **18** par rapport au mât **14,** la première extrémité **18a** du kelly **18** est engagée dans le second organe de maintien **42** en ouvrant le pont amovible **48.**

dès lors, le kelly **18** peut être maintenu par le second organe de maintien **42** comme le montre la vue partielle de la figure **7****.** A l'aide de la figure **8****,** on va maintenant décrire un autre procédé de levée de la barre **18,** conforme à l'invention.

Dans ce procédé, on part également d'une position où le kelly **18** est quasiment perpendiculaire au mât **14,** c'est-à-dire sensiblement horizontal, l'outil d'excavation **20** étant quant à lui posé au sol tout en demeurant immobile.

Selon l'invention, le kelly **18** est amené dans une position sensiblement parallèle au mât **14** en déplaçant le châssis (12) de la machine 10 vers l'outil d'excavation, selon la flèche **F1,** pendant que le premier organe de maintien **26** est dans l'état déverrouillé, de manière à permettre au kelly **18** de pouvoir coulisser dans le premier organe de maintien **26.**

Le déplacement de la machine d'excavation **10** vers l'outil de forage **20,** ce dernier demeurant immobile, favorise l'élévation du chariot **16** vers l'extrémité supérieure **14b** du mât **14** (flèche **F2**), et entraîne le pivotement du kelly **18** autour de l'axe de rotation **A,** en l'espèce dans un sens horaire, (flèche **F3**) et le coulissement du kelly 18 dans le premier organe de maintien **26** (flèche **F4**).

On comprend donc que lorsque le châssis (12) de la machine d'excavation est arrivée au niveau de l'outil d'excavation, le kelly **18** est dans sa position verticale.

Dans ce procédé, il n'est pas nécessaire d'engager le kelly **18** dans le premier organe de maintien **26** de sorte que la longueur entre le chariot **16** et l'organe de coupe soit au plus égal à la hauteur du mât. En effet, si le chariot **16** arrive à la seconde extrémité **14b** du mât avant que le kelly **18** ne soit vertical, ce dernier continuera à pivoter autour de l'axe de rotation **A** tout en coulissant dans le premier organe de maintien jusqu'à ce que la machine atteigne la position de l'outil d'excavation **20**.

Selon une autre variante avantageuse, on combine les deux procédés décrits ci-dessus, c'est-à-dire on élève le chariot vers l'extrémité supérieure du mât tout en déplaçant le châssis (12) de la machine vers l'outil de forage.

A l'aide des figures **9** à **12****,** on va maintenant décrire un procédé d'excavation selon la présente invention.

Sur ces figures, on a représente en vue de côté et de manière schématique, la machine d'excavation **10** selon la revendication 1 lors de l'opération d'excavation.

Après avoir levé le kelly **18** en position verticale, notamment selon l'un ou l'autre des procédés précités, on positionne le chariot **16** à l'extrémité supérieure **14b** du mât **14,** comme cela est représenté sur la figure **9****.** Après cela, on engage la première extrémité **18a** du kelly **18** dans le second organe de maintien **42** en ouvrant le pont **48.**

Puis, on réalise une première étape d'enfoncement de l'outil d'excavation **20** dans le sol, étape au cours de laquelle on verrouille le premier organe de maintien **26,** de sorte que le kelly **18** soit solidarisé au chariot **16,** on déplace le chariot **16** (par des moyens de poussée non représentés ici) vers l'extrémité inférieure **14a** du mât **14,** de façon à amener l'outil dans une première position d'enfoncement visible sur la figure **10****,** étant précisé qu'au cours de cette étape, le second organe de maintien **42** est déverrouillé.

On comprend que la profondeur **P1** atteinte par l'outil d'excavation **20** dans sa première position d'enfoncement correspond sensiblement à la hauteur du mât **14.**

Il s'ensuit qu'à l'issue de la première étape d'enfoncement, le kelly **18** n'est pas complètement enfoncé dans le sol dans la mesure où il est plus long que le mât **14.**

Après la première étape d'enfoncement, le chariot **16** est positionné à la seconde extrémité **14b** du mât **14,** ou bien à une hauteur du mât correspondant à la seconde extrémité **18b** du kelly **18** si cette dernière se trouve alors à une hauteur inférieure à la longueur du mât **14,** ceci après que le premier organe de maintien **26** a été mis dans l'état déverrouillé, alors que l'outil d'excavation **20** reste dans sa première position d'enfoncement comme cela est représenté sur la figure **11****.** On comprend en effet qu'à ce stade, l'outil d'excavation 20, reposant sur la paroi de fond de la tranchée, reste naturellement dans sa première position d'enfoncement. Cependant, on peut aussi choisir de mettre le second organe de maintien 42-dans sa position verrouillée afin de bloquer le kelly par rapport au mât pendant que le chariot 16 se déplace vers la seconde extrémité 14b du mât 14.

Ensuite, on réalise une seconde étape d'enfoncement de l'outil d'excavation, analogue à la première étape d'enfoncement. En d'autres termes, on verrouille le premier organe de maintien **26** à la barre puis on déplace le chariot vers l'extrémité inférieure **14a** du mât **14,** le second organe de maintien étant alors déverrouillé. Cette seconde étape d'enfoncement, visible sur la figure **12****,** permet d'amener l'outil d'excavation **20** dans une seconde position d'enfoncement, à une profondeur **P2.**

Comme on le voit sur la figure **12****,** grâce à l'invention, la profondeur d'enfoncement **P2** de l'outil d'excavation **20,** qui correspond sensiblement à la longueur de la barre **18,** est avantageusement supérieure à la course du chariot **16,** à savoir la longueur du mât **14.**

A l'issue de la seconde étape d'enfoncement, on réalise une étape de remontée de l'outil d'excavation (non représentée ici) en deux fois, inverse des étapes d'énfoncement.

En revenant à la figure **8****,** on va maintenant expliquer comment les moteurs hydrauliques **22,24** de l'outil d'excavation **20** sont alimentés en énergie hydraulique.

La machine d'excavation **10** comporte une première conduite hydraulique **50** reliant le chariot **16** et les moteurs hydrauliques **22,24** via une seconde extrémité **18b** du kelly **18** tout en passant à l'intérieur du kelly **18.** Pour ce faire, l'intérieur du kelly **18** est creux de sorte que l'on peut y placer une conduite longitudinale **52** reliant la seconde extrémité **18b** du kelly **18** aux moteurs **22,24.**

En pratique, la première conduite hydraulique **50** est fixée à une extrémité d'un support **54** monté sur le chariot **16.**

Une seconde conduite hydraulique **56** relie l'autre extrémité du support **54** du chariot **16** à un raccord hydraulique **58** fixé sensiblement à mi-longueur du mât **14.**

Ce raccord hydraulique **58** est quant à lui destié à être relié à une source d'énergie hydraulique (non représentée ici), connue par ailleurs.

## Revendications

1. Machine d'excavation (10) comportant :
- un mât (14) ayant une direction longitudinale,
- une barre (18) qui est un kelly présentant une première extrémité (14a) munie d'un outil d'excavation (20),
un chariot (16) mobile selon la direction longitudinale du mât (14) et comprenant un premier organe de maintien (26) pour maintenir la barre (18) par rapport au chariot (16)
ladite machine d'excavation (10) étant telle que le chariot (16) est apte à déplacer la barre (18) selon la direction longitudinale du mât (14), que le premier organe de maintien (26) présente en outre un état verrouillé dans lequel la barre (18) est bloquée en translation par rapport au chariot (16) et un état déverrouillé dans lequel la barre (18) est libre de se déplacer en translation par rapport au chariot (16), en ce que la barre (18) est plus longue que la mât (14), que le mât (14) présente une première extrémité (14a) qui porte un second organe de maintien (42) apte à recevoir et maintenir la barre (18) par rapport au mât (14), et que ledit second organe de maintien (42) présente un état verrouillé en translation dans lequel la barre (18) est bloquée par rapport au mât (14) dans la direction longitudinale du mât (14) et un état déverrouillé dans lequel la barre (18) est libre de se déplacer par rapport au mât (14) en coulissant dans le second organe de maintien(42); ladite machine d'excavation (10) étant **caractérisée en ce que** l'outil d'excavation (20) comporte deux outils rotatifs (20a,20b) prévus pour tourner autour d'axes parallèles horizontaux lors des opérations d'excavation, **en ce que** le premier organe de maintien (26) est rotatif par rapport au chariot (16) et **en ce que** le premier organe de maintien (26) est apte à pivoter autour d'un axe de rotation (A) orthogonal à la direction longitudinale du mât (14).

2. Machine d'excavation selon la revendication 1, **caractérisée en ce que** l'axe de rotation (A) est orthogonal à un plan d'excavation (P).

3. Machine d'excavation selon l'une quelconque des revendications **1** à 2, **caractérisée en ce que** la barre (18) est apte à coulisser dans le premier organe de maintien (26) lorsque ce dernier est en position déverrouillée.

4. Machine d'excavation selon l'une quelconque des revendications **1** à **3**, caractérisée que en ce que l'outil d'excavation (20) comporte au moins un moteur hydraulique (22, 24) et en ce que la machine (10) comporte en outre au moins une première conduite hydraulique (50) reliant le chariot (16) et le moteur hydraulique via une seconde extrémité (18b) de la barre (18) opposée à la première extrémité (18a), tout en passant à l'intérieur de la barre (18), ainsi qu'au moins une deuxième conduite hydraulique (56) reliant le chariot (16) et un raccord hydraulique (58) fixé sensiblement à mi-longueur du mât (14), ledit raccord (58) étant quant à lui destiné à être relié à une source d'énergie hydraulique pour l'alimentation du moteur hydraulique (22, 24).

5. Machine d'excavation selon l'une quelconque des revendications **1** à 4, **caractérisée en ce que** l'outil d'excavation (20) est une fraise (20a,20b) pour mélange de sol.

6. Machine d'excavation selon l'une quelconque des revendications 1 à 5, **caractérisée en ce que** le second organe de maintien (42) comporte des doigts (44,46) pour venir coopérer avec des orifices (36) ménagés le long des bords longitudinaux de la barre(18) de manière à pouvoir bloquer la barre (18) par rapport au mât (14).

7. Procédé de levée d'une barre (18) d'une machine d'excavation (10) selon l'une quelconque des revendications **1** à **6,** ladite barre (18) présentant une longueur sensiblement plus grande que la longueur du mât (14), procédé dans lequel, partant d'une position dans laquelle la barre (18) est quasiment perpendiculaire au mât (14), l'outil d'excavation (29) étant posé au sol, la barre (18) est amenée dans une position sensiblement parallèle au mât (14) en déplaçant le châssis (12) de la machine la machine d'excavation (10) vers l'outil d'excavation (20), l'outil d'excavation (20) demeurant immobile, pendant que le premier organe de maintien (26) est dans l'état déverrouillé.

8. Procédé de levée d'une barre (18) selon la revendication 7, ledit procédé étant **caractérisé en ce qu'**il comporte en outre une étape au cours de laquelle la première extrémité (18a) de la barre (18) vient s'engager dans le deuxième organe de maintien (42) après que le chariot (16) est arrivé à la seconde extrémité (14b) du mât (14).

9. Procédé de levée d'une barre (18) d'une machine d'excavation (10) selon l'une quelconque des revendications 1 à 6, ladite barre (18) présentant une longueur sensiblement plus grande que la longueur du mât (14), procédé dans lequel, partant d'une position dans laquelle la barre (18) est quasiment perpendiculaire au mât (14), la barre (18) est amenée dans une position sensiblement parallèle au mât (14) en déplaçant le chariot (16) depuis une première extrémité (14a) du mât (14) vers une seconde extrémité (14b) du mât (14) opposée à la première extrémité (14a), la barre (18) étant bloquée par rapport au premier organe de maintien (26), ledit procédé étant **caractérisé en ce qu'**il comporte en outre une étape au cours de laquelle la première extrémité (18a) de la barre (18) vient s'engager dans le deuxième organe de maintien (42) après que le chariot (16) est arrivé à la seconde extrémité (14b) du mât (14).

10. Procédé de levée selon la revendication 9, dans lequel le premier organe de maintien (26) est dans l'état verrouillé lors du déplacement du chariot (16).

11. Procédé d'excavation dans lequel on fournit une machine d'excavation (10) selon l'une quelconque des revendications 1 à 6, ladite machine (10) comprenant une barre (18) sensiblement plus longue que le mât (14), ledit procédé comportant successivement :
- une étape de levée dans laquelle la barre (18) est amenée dans une position sensiblement parallèle au mât (14),
- une étape dans laquelle le chariot (16) est positionné a la seconde extrémité (14b) du mât (14),
- une première étape d'enfoncement de l'outil d'excavation (20) dans le sol au cours de laquelle on verrouille le premier organe de maintien (26) si tel n'est pas déjà le cas, on déplace le chariot (16) verrouillé à la barre (18) vers la première extrémité (14a) du mât (14), de façon a amener l'outil d'excavation (20) dans une première position d'enfoncement (P1),
- une étape dans laquelle le chariot (16) est positionné à la seconde (14b) extrémité du mât (14), ou bien à une hauteur du mât (14) correspondant à la seconde extrémité (18b) de la barre (18) si cette seconde extremité (18b) se trouve alors à une hauteur inférieure à la longueur du mât (14), ceci après que le premier organe de maintien (26) a été mis dans l'état déverrouillé, l'outil d'excavation (20) restant dans sa première position d'enfoncement, et
- une seconde étape d'enfoncement de l'outil d'excavation (20), analogue à la première étape d'enfoncement, de façon à amener l'outil d'excavation (20) dans une seconde position d'enfoncement (P2), ledit procédé étant **caractérisé en ce que** là première extrémité (18a) de la barre (18) est engagée dans le deuxième organe de maintien (42) à la fin de l'étape de levée, **en ce que** pendant la première étape d'enfoncement, le second organe de maintien (42) est dans l'état déverrouillé, et **en ce que**, à la fin de la première étape d'enfoncement, on réalise une étape de verrouillage du second organe de maintien (42) afin de bloquer la barre (18) par rapport au mât (14).

## Patentansprüche

1. Aushubmaschine (10), umfassend:
- einen Mast (14), der eine Längsrichtung hat,
- eine Stange (18), die eine Kellystange ist, die ein erstes Ende (14a) aufweist, das mit einem Aushubwerkzeug (20) versehen ist,
- einen in Längsrichtung des Mastes (14) beweglichen Schlitten (16), umfassend ein erstes Halteelement (26), um die Stange (18) in Bezug zum Schlitten (16) zu halten,
wobei die Aushubmaschine (10) derart ist, dass der Schlitten (16) geeignet ist, die Stange (18) in Längsrichtung des Mastes (14) zu verschieben, dass das erste Halteelement (26) ferner einen verriegelten Zustand, in dem die Stange (18) in Translation in Bezug zum Schlitten (16) festgestellt ist, und einen entriegelten Zustand aufweist, in dem sich die Stange (18) frei in Translation in Bezug zum Schlitten (16) verschieben kann, und dass die Stange (18) länger als der Mast (14) ist, dass der Mast (14) ein erstes Ende (14a) aufweist, das ein zweites Halteelement (42) trägt, das geeignet ist, die Stange (18) aufzunehmen und in Bezug zum Mast (14) zu halten, dass das zweite Halteelement (42) einen in Translation verriegelten Zustand, in dem die Stange (18) in Bezug zum Mast (14) in Längsrichtung des Mastes (14) festgestellt ist, und einen entriegelten Zustand aufweist, in dem sich die Stange (18) frei in Bezug zum Mast (14) verschieben kann, wobei sie in dem zweiten Halteelement (42) gleitet, wobei die Aushubmaschine (10) **dadurch gekennzeichnet ist, dass** das Aushubwerkzeug (20) zwei drehbare Elemente (20a, 20b) umfasst, die dazu vorgesehen sind, sich um horizontale parallele Achsen bei den Aushubvorgängen zu drehen, dass das erste Halteelement (26) in Bezug zum Schlitten (16) drehbar ist, und dass das erste Halteelement (26) geeignet ist, um eine Drehachse (A) orthogonal zur Längsrichtung des Mastes (14) zu schwenken.

2. Aushubmaschine nach Anspruch 1, **dadurch gekennzeichnet, dass** die Drehachse (A) orthogonal zu einer Aushubebene (P) ist.

3. Aushubmaschine nach einem der Ansprüche 1 bis 2, **dadurch gekennzeichnet, dass** die Stange (18) geeignet ist, in dem ersten Halteelement (26) zu gleiten, wenn dieses letztgenannte in der entriegelten Position ist.

4. Aushubmaschine nach einem der Ansprüche 1 bis 3, **dadurch gekennzeichnet, dass** das Aushubwerkzeug (20) mindestens einen Hydraulikmotor (22, 24) umfasst, und dass die Maschine (10) ferner mindestens eine erste Hydraulikleitung (50) umfasst, die den Schlitten (16) und den Hydraulikmotor über ein zweites Ende (18b) der Stange (18), das dem ersten Ende (18a) gegenüberliegt, verbindet, wobei sie innerhalb der Stange (18) verläuft, sowie mindestens eine zweite Hydraulikleitung (56) umfasst, die den Schlitten (16) und einen Hydraulikanschluss (58) verbindet, der im Wesentlichen auf halber Länge des Mastes (14) angeordnet ist, wobei der Anschluss (58) seinerseits dazu bestimmt ist, mit einer Hydraulikenergiequelle zur Versorgung des Hydraulikmotors (22, 24) verbunden zu werden.

5. Aushubmaschine nach einem der Ansprüche 1 bis 4, **dadurch gekennzeichnet, dass** das Aushubwerkzeug (20) eine Bodenmischfräse (20a, 20b) ist.

6. Aushubmaschine nach einem der Ansprüche 1 bis 5, **dadurch gekennzeichnet, dass** das zweite Halteelement (42) Finger (44, 46) umfasst, um mit Öffnungen (36) zusammenzuwirken, die entlang der Längsränder der Stange (18) ausgenommen sind, um die Stange (18) in Bezug zum Mast (14) festzustellen.

7. Verfahren zum Heben einer Stange (18) einer Aushubmaschine (10) nach einem der Ansprüche 1 bis 6, wobei die Stange (18) eine wesentlich größere Länge als die Länge des Mastes (14) aufweist, wobei bei dem Verfahren ausgehend von einer Position, in der die Stange (18) gleichsam senkrecht zum Mast (14) ist, wobei das Aushubwerkzeug (20) am Boden liegt, die Stange (18) in eine Position im Wesentlichen parallel zum Mast (14) gebracht wird, wobei das Gestell (12) der Aushubmaschine (10) zu dem Aushubwerkzeug (20) verschoben wird, wobei das Aushubwerkzeug (20) unbeweglich bleibt, während sich das erste Halteelement (26) im entriegelten Zustand befindet.

8. Verfahren zum Heben einer Stange (18) nach Anspruch 7, wobei das Verfahren **dadurch gekennzeichnet ist, dass** es ferner einen Schritt umfasst, während dessen das erste Ende (18a) der Stange (18) in das zweite Halteelement (42) eingreift, nachdem der Schlitten (16) am zweiten Ende (14b) des Mastes (14) angekommen ist.

9. Verfahren zum Heben einer Stange (18) einer Aushubmaschine (10) nach einem der Ansprüche 1 bis 6, wobei die Stange (18) eine wesentlich größere Länge als die Länge des Mastes (14) aufweist, wobei bei dem Verfahren ausgehend von einer Position, in der die Stange (18) gleichsam senkrecht zum Mast (14) ist, die Stange (18) in eine Position im Wesentlichen parallel zum Mast (14) gebracht wird, wobei der Schlitten (16) von einem ersten Ende (14a) des Mastes (14) zu einem zweiten Ende (14b) des Mastes (14), das dem ersten Ende (14a) gegenüberliegt, verschoben wird, wobei die Stange (18) in Bezug zum ersten Halteelement (26) festgestellt ist, wobei das Verfahren **dadurch gekennzeichnet ist, dass** es ferner einen Schritt umfasst, während dessen das erste Ende (18a) der Stange (18) in das zweite Halteelement (42) eingreift, nachdem der Schlitten (16) am zweiten Ende (14b) des Mastes (14) angekommen ist.

10. Hebeverfahren nach Anspruch 9, bei dem das erste Halteelement (26) bei der Verschiebung des Schlittens (16) im verriegelten Zustand ist.

11. Aushubverfahren, bei dem eine Aushubmaschine (10) nach einem der Ansprüche 1 bis 6 bereitgestellt wird, wobei die Aushubmaschine (10) eine wesentlich längere Stange (18) als der Mast (14) umfasst, wobei das Verfahren nacheinander umfasst:
- einen Hebeschritt, bei dem die Stange (18) in eine Position im Wesentlichen parallel zum Mast (14) gebracht wird,
- einen Schritt, in dem der Schlitten (16) am zweiten Ende (14b) des Mastes (14) positioniert wird,
- einen ersten Schritt des Versenkens des Aushubwerkzeugs (20) im Boden, während dessen das erste Halteelement (26) verriegelt ist, falls dies nicht der Fall ist, der an der Stange (18) verriegelte Schlitten (16) zum ersten Ende (14a) des Mastes (14) verschoben wird, um das Aushubwerkzeug (20) in eine erste Versenkungsposition (P1) zu bringen,
- einen Schritt, in dem der Schlitten (16) am zweiten Ende (14b) des Mastes (14) oder auch auf einer Höhe des Mastes (14) positioniert wird, die dem zweiten Ende (18b) der Stange (18) entspricht, wenn sich dieses zweite Ende (18b) nun auf einer geringeren Höhe als die Länge des Mastes (14) befindet, dies, nachdem das erste Halteelement (26) in den entriegelten Zustand gebracht wurde, wobei das Aushubwerkzeug (20) in seiner ersten Versenkungsposition bleibt, und
- einen zweiten Schritt des Versenkens des Aushubwerkzeugs (20) analog zum ersten Schritt des Versenkens, um das Aushubwerkzeug (20) in eine zweite Versenkungsposition (P2) zu bringen, wobei das Verfahren **dadurch gekennzeichnet ist, dass** das erste Ende (18a) der Stange (18) in dem zweiten Halteelement (42) nach dem Hebeschritt in Eingriff ist, dass das zweite Halteelement (42) im entriegelten Zustand ist, und dass nach dem ersten Versenkungsschritt ein Schritt der Verriegelung des zweiten Halteelements (42) erfolgt, um die Stange (18) in Bezug zum Mast (14) festzustellen.

## Claims

1. An excavation machine (10) comprising:
a mast (14) having a longitudinal direction;
a kelly bar (18) presenting a first end (14a) provided with an excavation tool (20); and
a carriage (16) movable along the longitudinal direction of the mast (14) and including a first holder member (26) for holding the bar (18) relative to the carriage (16), the excavation machine (10) being such that said carriage is suitable for moving the bar (18) along the longitudinal direction of the mast (14), the first holder member (26) presents a locked state in which the bar (18) is prevented from moving in translation relative to the carriage (16), and an unlocked state in which the bar (18) is free to move in translation relative to the carriage (16), the bar (18) is longer than the mast (14), the mast (14) presents a first end (14a) that carries a second holder member (42) suitable for receiving and holding the bar (18) relative to the mast (14), said second holder member (42) presents a locked state in translation in which the bar (18) is prevented from moving relative to the mast (14) in the longitudinal direction of the mast (14), and an unlocked state in which the bar (18) is free to move relative to the mast (14) by sliding in the second holder member (42), said excavation machine (10) being **characterized in that** the excavation tool (20) comprises two rotary tools (20a,20b) provided to turn around parallel horizontal axes during excavation operations, **in that** the first holder member (26) is rotatable relative to the carriage (16) and **in that** the first holding member (26) is pivotable around a pivot axis (A) orthogonal to the longitudinal direction of the mast (14).

2. An excavation machine according to claim 1, **characterized in that** the pivot axis (A) is orthogonal to an excavation plane (P).

3. An excavation machine according to any one of claims 1 to 2, **characterized in that** the bar (18) is suitable for sliding in the first holder member (26) when it is in its unlocked position.

4. An excavation machine according to any one of claims 1 to 3, **characterized in that** the excavation tool (20) includes at least one hydraulic motor (22, 24) and **in that** the machine (10) further includes at least one first hydraulic pipe (50) connecting the carriage (16) and the hydraulic motor via a second end (18b) of the bar (18) opposite from the first end (18a), while passing via the inside of the bar (18), and at least one second hydraulic pipe (56) connecting the carriage (16) and a hydraulic coupling (58) located substantially halfway along the mast (14), said coupling (58) being designed to be connected to a hydraulic power source for powering the hydraulic motor (22, 24).

5. An excavation machine according to any one of claims 1 to 6, **characterized in that** the excavation tool (20) is a soil-mixing cutter (20a, 20b).

6. An excavation machine according to any one of claims 1 to 5, **characterized in that** the second holder member (42) comprises fingers (44, 46) for co-operating with orifices (36) that are formed along the longitudinal edges of the bar (18) so that the bar (18) can be locked with respect to the mast (14)

7. A method of raising a bar (18) of an excavation machine (10) according to any one of claims 1 to 6, said bar (18) presenting a length that is substantially longer than the length of the mast (14), in which method, starting from a position in which the bar (18) is substantially perpendicular to the mast (14), with the excavation tool (20) resting on the ground, the bar (18) is moved into a position substantially parallel with the mast (14) by moving the chassis (12) of the excavation machine (10) towards the excavation tool (20), the excavation tool (20) remaining stationary, while the first holder member (26) is in the unlocked state.

8. A method of raising a bar (18) according to claim 7, said method being **characterized in that** it further includes a step during which the first end (18a) of the bar (18) is engaged in the second holder member (42) after the carriage (16) has reached the second end (14b) of the mast (14).

9. A method of raising a bar (18) of an excavation machine (10) according to any one of claims 1 to 6, said bar (18) presenting a length that is substantially longer than the length of the mast (14), in which method, starting from a position in which the bar (18) is practically perpendicular to the mast (14), the bar (18) is brought into a position substantially parallel to the mast (14) by moving the carriage (16) from a first end (14a) of the mast (14) towards a second end (14b) of the mast (14) opposite from the first end (14a), the bar (18) being prevented from moving relative to the first holder member (26), said method being **characterized in that** it further includes a step during which the first end (18a) of the bar (18) is engaged in the second holder member (42) after the carriage (16) has reached the second end (14b) of the mast (14).

10. A raising method according to claim 9, in which the first holder member (26) is in the locked state during the movement of the carriage (16).

11. An excavation method in which an excavation machine (10) according to any one of claims 1 to 6 is provided, said machine (10) including a bar (18) that is substantially longer than the mast (14), said method comprising the following successive steps:
· a raising step during which the bar (18) is brought into a position substantially parallel with the mast (14);
· a positioning step in which the carriage (16) is positioned at the second end (14b) of the mast (14);
· a first sinking step of sinking the excavation tool (20) into the ground, during which the first holder member (26) is locked if it is not already locked, and the carriage (16) while locked to the bar (18) is moved towards the first end (14a) of the mast (14) so as to bring the excavation tool (20) into a first sunk position (P1);
· a positioning step in which the carriage (16) is positioned at the second end (14b) of the mast (14), or else at a height along the mast (14) corresponding to the second end (18b) of the bar (18) if the second end (18b) is at a height less than the length of the mast (14), after the first holder member (26) has been put into the unlocked state, the excavation tool (20) remaining in its first sunk position; and
· a second sinking step of sinking the excavation tool (20), this step being analogous to the first sinking step, so as to bring the excavation tool (20) into a second sunk position (P2), said method being **characterized in that** the first end (18a) of the bar (18) is engaged in the second holder member (42) at the end of the raising step, **in that** during the first sinking step, the second holder member (42) is in the unlocked state, and **in that**, at the end of the first sinking step, a locking step is performed of locking the second holder member (42) so as to prevent the bar (18) from moving relative to the mast (14).
